# EUROPÄISCHE PATENTSCHRIFT

(11) **EP 0 392 064 B1**
(45) Veröffentlichungstag und Bekanntmachung des Hinweises auf die Patenterteilung: **30.06.1993**
(21) Anmeldenummer: 89106731.6
(22) Anmeldetag: 14.04.1989
(51) Int. Cl.: E04D 13/14, E04D 13/16

(54) **Anordnung zur Dachbedeckung**
Roof-covering arrangement
Disposition pour couverture de toit

(43) Veröffentlichungstag der Anmeldung: 17.10.1990
(73) Patentinhaber: Tonwarenfabrik Laufen AG, CH-4242 Laufen (CH)
(72) Erfinder: Krämer, Dieter, D-8000 München 40 (DE)
(74) Vertreter: Weber, Otto Ernst, Dipl.-Phys.

(56) Entgegenhaltungen:
- WO-A-85/01539
- DE-A- 2 910 610
- DE-B- 1 275 268
- FR-A- 1 558 770
- FR-A- 2 413 616
- FR-A- 2 591 255
- GB-A- 2 199 860

## Beschreibung

Die Erfindung betrifft eine Anordnung zur Dachbedeckung mit einem mindestens eine Durchbrechung zur Dachentlüftung aufweisenden flächigen Dachelement gemäß dem Oberbegriff des unabhängigen Anspruches 1.

Aus GB-A-2 199 860 und WO 85/01539 ist eine Lüfterdachplatte der gattungsbildenden Art bekannt. Über eine in der Dachplattenebene liegenden Durchbrechung befindet sich eine gaubenartig nach oben abstehende Abdeckung, die in Traufrichtung mit der Dachplattenebene eine offene Stufe als Luftaus-/-eintritt bildet. Unterhalb dieser Anordnung befindet sich ein Einsatz mit einem Auffangbereich und mit einer nach oben gegenüber der Durchbrechung versetzten Durchtrittsöffnung. Aufgrund der konstruktiven Ausgestaltung wird der Luftstrom mehrmals abgelenkt, wobei er im wesentlichen nach unten gerichtet ist.

Ferner ist aus dem DE-GM 87 09 514 ein Dachentlüfterstein bekannt, welcher in einer gaubenartigen Ausführung mit etwa halbrundem Profil versehen ist, an dessen traufseitigen, offenen Ende ein Kunststoffteil angesetzt ist, welches in Verlängerung des Gaubenmantels ein Lüftungsgitter mit vertikalen Stegen und einer geschlossenen, konvex ausgebildeten und mit einem Abrißspoiler versehenen Frontfläche aufweist.

Bei der Herstellung ist es also erforderlich, zwei unterschiedliche Materialien, nämlich Beton und Kunststoff, bündig, wasserdicht und dauerhaft miteinander zu verbinden, was die Herstellung relativ aufwendig macht. Außerdem ist eine in der Dachfläche sichtbare Kombination unterschiedlicher Materialien häufig unerwünscht. Ferner erzeugen gaubenartige Ausformungen in der Dachfläche optische Unterbrechungen, die manchmal im Hinblick auf den Gesamteindruck eines Daches als störend empfunden werden.

Der Erfindung liegt die **Aufgabe** zugrunde, eine Anordnung zur Dachbedeckung der gattungsgemäßen Art anzugeben, welche leicht montierbar ist und dennoch eine zuverlässige Abdichtung gewährleistet und welche sich darüber hinaus harmonisch in eine Dachlandschaft einpaßt.

Diese Aufgabe wird gemäß den kennzeichnenden Teilen des Ansprüches 1 gelöst. Durch eine derartige Ausbildung können Dachelemente, insbesondere Lüftungsziegel, mit einer größeren Durchbrechung verwendet werden, da diese nicht mehr nach oben hin gegen das Eindringen von Niederschlägen und Verunreinigungen abgedeckt werden müssen. Um ein volumen-bzw. flächenmäßig vorgegebenes Unterdach zu entlüften, sind daher weniger Lüftungsziegel als bisher erforderlich. Außerdem sind Lüftungsziegel innerhalb des Dachverbandes kaum mehr von den übrigen Ziegein zu unterscheiden, da sie im wesentlichen keine äußerlich erkennbaren Ausformungen aufweisen. Insbesondere wird hierbei eine nach außen sichtbare Materialvielfalt vermieden, weil lediglich das äußere Dachelement sichtbar ist und der Einsatz nach außen nicht in Erscheinung tritt.

Bei einer zur Unterdach- oder Dachraumentlüftung ausgebildeten Anordnung ist erfindungsgemäß auf dem Einsatz eine Querrippe angeordnet, welche am traufseitigen Rand der Durchbrechung des äußeren Dachelementes bis über die Durchbrechung hinausgeführt ist, und deren freies Ende als Abrißkante ausgebildet ist. Durch diese Kante wird ein Abriß einer über die Dachfläche streichenden Luftströmung bewirkt. Der dabei entstehende Unterdruck führt zu einem Absaugen von Luft aus dem Unterdach.

Es ist zweckmäßig, diese Querrippe mit Hilfe von in Abflußrichtung ausgerichteten Stützrippen in einem vorgegebenen Abstand vom Auffangbereich des Einsatzes anzuordnen, so daß zwischen dieser Rippe und dem Auffangbereich eine in Traufrichtung weisende Durchtrittsöffnung für die aufgefangenen Niederschläge vorhanden ist. Sind die Stützrippen an den Seiten der Durchbrechung angeordnet, so verhindern sie ebenso wie die Querrippe mit der Abrißkante einen Schrägeinfall von Niederschlägen in den Auffangbereich, wie er insbesondere bei starkem Wind auftreten könnte. Niederschläge werden somit definiert auf den Auffangbereich geleitet und ein unkontrolliertes Eindringen in den Dachraum wird verhindert.

Um die Stabilität und Biegesteifigkeit des Einsatzes weiter zu verbessern, sind Stützrippen über die gesamte Durchbrechung des äußeren Dachelements in vorgegebenen Abständen verteilt gitterartig angeordnet und bis in den Bereich der Durchbrechung geführt. Auf diese Weise wird auch ein Schutzgitter gegen das Eindringen von Blattwerk, Kleintieren oder ähnlichem gebildet. Durch den Eingriff der Stützrippen in die Durchbrechung des äußeren Dachelementes wird ferner der Einsatz in seiner Lage relativ zum Dachelement fixiert. Das hat den Vorteil, daß der Einsatz nicht gesondert auf den Dachlatten oder ähnlichem befestigt zu werden braucht, so daß die Anordnung während des Dachdeckens unproblematisch und ähnlich schnell wie eine normale Dachplatte aufgelegt werden kann.

Eine besonders vorteilhafte Weiterbildung der Erfindung im Zusammenhang mit einer Unterdachentlüftung besteht darin, daß die Durchbrechung in Fließrichtung an der unteren Seite und im wesentlichen über die gesamte Breite des äußeren Dachelements angeordnet ist, daß die Durchtrittsöffnung des Einsatzes bezüglich der Durchbrechung nach oben versetzt angeordnet ist und daß der Querschnitt der Durchtrittsöffnung, der Durchbrechung sowie des Zwischenraums zwischen dem Dachelement und dem Einsatz im wesentlichen gleich ist. Durch diese Maßnahme kann ein maximaler Luftdurchtritt bei möglichst geringer Störung der Luftströmung erreicht werden. Um eine zuverlässige Wasserableitung zu gewährleisten, ist es zweckmäßig, den Einsatz entlang seiner beiden Seitenränder jeweils mit einem nach oben weisenden Kragen zu versehen. Der Kragen dient gleichermaßen zur Randversteifung des Einsatzes.

Es kann ferner auch zweckmäßig sein, daß der Einsatz oberhalb der Durchtrittsöffnung mit einer querverlaufenden Kröpfung versehen ist. Das hat den Vorteil, daß der Abstand und somit der Durchtrittsquerschnitt zwischen dem Einsatz und dem äußeren Dachelement vergrößert wird. Außerdem kann auf diese Weise der Auffangbereich wannenförmig ausgeformt und ausgesteift werden.

Es ist auch vorteilhaft, das traufseitige Ende des Aufsatzes, welches innerhalb eines Dachverbandes auf dem nächstfolgenden Dachelement aufliegt, mit einer Tropfkante zu versehen. Außerdem kann es zweckmäßig sein, zumindest den unteren Rand, vorzugsweise jedoch auch die beiden anschließenden Seitenränder der Einsatz-Durchtrittsöffnung mit einem nach oben weisenden Kragen zu versehen. Auf diese Weise ist sichergestellt, daß beispielsweise bei geringer Dachneigung eventuell zurückstauende Niederschläge über die Durchtrittsöffnung in den Dachraum eindringen können.

Es kann zur Lagefixierung des Dachelements auch vorteilhaft sein, daß es an seinem firstseitgen Ende unterseitig mit einem Steg zum Einhängen in eine Dachlatte versehen ist.

Der Einsatz ist vorzugsweise aus Kunststoff oder Metall hergestellt.

Der Einsatz kann zur Verbesserung seiner Stabilität einen profilierten Querschnitt haben. Dies trägt vor allem zur Verbesserung der Steifigkeit bei. Eine höhere Steifigkeit ist auch durch das Vorsehen von Verstärkungsrippen auf dem Einsatz erzielbar. Die Verstärkungsrippen können hierbei parallel zur Fließrichtung verlaufen und gleichzeitig der Führung von abfließenden Niederschlägen dienen.

Die Erfindung wird nachfolgend anhand eines Ausführungsbeispieles weiter beschrieben:
- Fig. 1: zeigt einen Längsschnitt durch eine Anordnung zur Entlüftung eines Dachraums; und
- Fig. 2: zeigt eine perspektivische Ansicht des Einsatzes der Anordnung gemäß Fig. 1.

Die in Fig. 1 veranschaulichte Anordnung, die auch als Flächenlüfter 9 bezeichnet werden kann, umfaßt ein als Lüfterziegel 10 ausgebildetes äußeres Dachelement für die Montage auf einem geneigten Dach. Der Lüfterziegel 10 hat an seinem unteren, traufseitigen Ende innerhalb der Ziegelfläche eine Durchbrechung 12, welche sich soweit wie möglich über die gesamte Breite des Lüfterziegels 10 senkrecht zur Zeichenebene erstreckt. Die Durchbrechung 12 weist einen rechteckigen Querschnitt auf. An seinem firstseitigen Ende ist der Lüfterziegel 10 mit einer Nase 14 an einer Dachlatte 16 in der Dachkonstruktion aufgehängt, während das traufseitige Ende 18 auf dem firstseitigen Ende des nächstfolgenden Dachziegels 20 aufliegt. Unter dem Lüfterziegel 10 ist ein Kunststoffeinsatz 8 angeordnet, der eine Schikane bildet, um einerseits durch die Durchbrechung 12 eindringende Niederschläge aufzufangen und abzuleiten und andererseits einen Luftstrom von innen nach außen zur Entlüftung des Unterdachs 7 sicherzustellen.

Firstseitig liegt der Einsatz 8 auf der Dachlatte 16 auf, wobei er vom Gewicht des Lüfterziegels 10 von oben angedrückt wird. Sein traufseitiges Ende 25 liegt auf dem unten benachbarten Dachziegel 20 auf, wobei es mit einer stegartig nach unten ausgeformten Tropfkante 6 in eine Rinne am Dachziegel 20 eingreift.

Der Einsatz 8 weist unterhalb der Durchbrechung 12 des Lüfterziegels 10 einen geschlossenen Auffangbereich 22 auf, welcher eindringende Niederschläge sammelt und nach unten auf den Dachziegel 20 ableitet. Im Auffangbereich 22 befinden sich in Fließrichtung ausgerichtete und vertikal abstehende Stützrippen 27, die bis in die Durchbrechung 12 reichen. Die Stützrippen 27 tragen an ihren traufseitigen Stirnflächen eine Querrippe 26, die bis über den Rand der Durchbrechung 12 hinausragt. Der über die Oberfläche des Lüfterziegels 10 überstehende Rand bildet eine scharfe Abrißkante 28. Eine über den Lüfterziegel 10 streichende Luftströmung reißt an der Kante 28 ab und erzeugt dadurch einen Unterdruck in der Durchbrechung 12. Die Querrippe 26 endet in einem vorgegebenen Abstand oberhalb des Auffangbereichs 22, so daß in Abflußrichtung ein genügender Auslauf 29 vorhanden ist. Die Querrippe 26 ist in dem wiedergegebenen Beispiel aus aerodynamischen Gründen mit einem abgerundeten Querschnitt versehen.
In Fließrichtung oberhalb des Auffangbereichs 22 ist der Einsatz 8 mit einer Durchtrittsöffnung 30 versehen, die eine Verbindung zum Unterdach 7 herstellt. Ein um den Rand der Durchtrittsöffnung 30 umlaufender Kragen 31 verhindert, daß durch die Durchbrechung 12 eintretender Niederschlag durch die Durchtrittsöffnung 30 in das Unterdach 7 gelangen kann, insbesondere im Falle einer niedrigen Dachneigung. Mit 5 ist eine aerodynamische Abrundung am Rand der Durchtrittsöffnung 30 bezeichnet.

Der Einsatz 8 erstreckt sich im wesentlichen in einer Ebene und parallel zur Deckfläche des Lüfterziegels 10 in einem vorgegebenen Abstand von dessen Unterseite. Über den Abstand wird ein Luftdurchtrittsquerschnitt 32 festgelegt, welcher der Querschnittsfläche sowohl der Durchtrittsöffnung 30 als auch der Durchbrechung 12 entspricht.

Wie die Fig. 2 weiter veranschaulicht, ist der Einsatz 8 entlang seiner beiden Längsseiten jeweils mit Aufkantungen 33 versehen, welche verhindern, daß eindringender Niederschlag über die Längsseiten hinaus im Stoßbereich der betreffenden Ziegel in das Unterdach gelangen kann. Die perspektivische Ansicht verdeutlicht ferner, daß die Stützrippen 27 ein Schutzgitter bilden, welches das Eindringen von Laubwerk oder ähnlichem in die Durchbrechung 22 verhindert. Außerdem fixiert es durch einen formschlüssigen Sitz in der Durchbrechung 12 den Einsatz 8 lagerichtig unterhalb des Lüfterziegels 10.

## Patentansprüche

1. Anordnung zur Dachbedeckung mit einem mindestens eine Durchbrechung zur Dachentlüftung aufweisenden flächigen Dachelement, bei welcher unter dem Dachelement und im wesentlichen parallel zur Deckfläche des Dachelements ein Einsatz (8) mit einem Auffangbereich (22) zum Auffangen und Ableiten von durch die Durchbrechung (12) eintretenden Niederschlägen und Verunreinigungen angeordnet ist, der Einsatz (8) mindestens eine Durchtrittsöffnung (30) aufweist und die Durchtrittsöffnung (30) relativ zum Auffangbereich (22) nach oben aus dem Auffangbereich (22) versetzt ist,
dadurch **gekennzeichnet,**
daß auf dem Einsatz (22) eine Querrippe (26) angeordnet ist, welche am traufseitigen Rand der Durchbrechung (12) des äußeren Dachelements bis über die Durchbrechung (12) hinausgeführt ist, und deren freies Ende als Abrißkante (28) ausgebildet ist, daß die Querrippe (26) mit Hilfe von in Abflußrichtung ausgerichteten Stützrippen (27) in einem vorgegebenen Abstand vom Auffangbereich (22) des Einsatzes (8) angeordnet ist, daß zwischen der-Querrippe (26) und dem Auffangbereich (8) ein in Traufrichtung weisender Auslauf (29) vorhanden ist, daß die Stützrippen (27) über die gesamte Durchbrechung (12) des äußeren Dachelements in vorgegebenen Abständen verteilt gitterartig angeordnet und bis in den Bereich der Durchbrechung (12) geführt sind.

2. Anordnung nach einem der Ansprüche 2 oder 3,
dadurch **gekennzeichnet,**
daß der Einsatz (8) entlang seinen beiden Seitenränder jeweils mit einer nach oben weisenden Aufkantung (33) versehen ist.

3. Anordnung nach einem der Ansprüche 2 bis 4,
dadurch **gekennzeichnet,**
daß der Einsatz (8,46,66) an seinem traufseitigen Ende eine Tropfkante (6) aufweist.

4. Anordnung nach einem der vorhergehenden Ansprüche,
dadurch **gekennzeichnet,**
daß die Durchtrittsöffnung (30) mit einem am Rand umlaufenden Kragen (31) versehen ist.

## Claims

1. Means for covering a roof with a flat roof component having at least one opening for roof ventilation below the roof component and substantially parallel to the roof surface of the roof component is provided an insert (8) with a collecting area (22) for collecting and draining away precipitation and contaminants which have entered through the opening (12), the insert (8) has at least one passage opening (30) and the passage opening (30) is displaced relative to and upwards out of the collecting area (22),
**characterized** in that
on the insert (22) is placed a transverse rib (26), which at the eaves-side edge of the opening (12) of the outer roof component is passed out beyond said opening (12) and whose free edge is constructed as a stalling edge (28), the transverse rib (26) is arranged with stiffening ribs (27) oriented in the outflow direction at a predetermined distance from the collecting area (22) of the insert (8), so that a discharge opening (29) directed in the eaves direction is positioned between the transvere rib (26) and the collecting area (8),
the stiffening ribs (27) are arranged in grid-like manner at predetermined intervals over the entire opening (12) of the outer roof component and pass into the vicinity of the opening (12).

2. Means according to one of the claims 2 or 3,
**characterized** in that
along its two lateral edges the insert (8) is in each case provided with an upwardly directed upstand (33).

3. Means according to one of the claims 2 to 4,
**characterized** in that
on its eaves-side end the insert (8, 46, 66) has a dripping edge (6).

4. Means according to one of the preceding claims,
**characterized** in that
the passage opening (30) is provided with a collar running around its circumference.

## Revendications

1. Disposition pour recouvrir un toit avec au moins un élément de toit plat présentant un ajour pour ventilation de toit, disposition dans laquelle sous l'élément de toit et d'une façon sensiblement parallèle à la surface de recouvrement de l'élément de toit on dispose un insert (8) avec une zone (22) pour recueillir et évacuer les précipitations et les salissures entrant dans l'ajour (12), disposition dans laquelle l'insert (8) présente au moins une ouverture de passage (30) et l'ouverture de passage (30) est décalée par rapport à la zone de recueillement (22) vers le haut à partir de la zone de recueillement (22), disposition caractérisée en ce que sur l'insert (22) est disposée une nervure transversale (26) qui s'étend sur le bord de l'ajour (12) de l'élément extérieur de toit, situé du côté du larmier jusqu'au-delà de l'ajour (12) et dont l'extrémité libre est conformée comme un rebord de talon (28), en ce que la nervure transversale (26) est disposée à l'aide de nervures d'appui (27) dirigées dans le sens de l'écoulement à une distance prédéterminée de la zone de recueillement (22) de l'insert (8), en ce qu'entre la nervure transversale (26) et la zone de recueillement (8) il y a un écoulement (29) dirigé dans la direction du larmier, en ce que les nervures d'appui (27) sont disposées au-dessus de l'ensemble de l'ajour (12) de l'élément de toit extérieur et sont réparties à des intervalles prédéfinis à la manière d'une grille et sont menées jusque dans la zone de l'ajour (12).

2. Disposition selon l'une des revendications 2 ou 3, caractérisée en ce que l'insert (8) est pourvu le long de ses deux bords latéraux respectivement d'un rebord dirigé vers le haut (33).

3. Disposition selon l'une des revendications 2 à 4, caractérisée en ce que l'insert (8, 46, 66) présente à son extrémité située du côté du larmier une arête d'égoutture (6).

4. Disposition selon l'une des revendications précédentes, caractérisée en ce que l'ouverture de passage (30) est pourvue d'un col (31) faisant le tour du bord.
